# EUROPÄISCHE PATENTSCHRIFT

(11) **EP 2 951 343 B1**
(45) Veröffentlichungstag und Bekanntmachung des Hinweises auf die Patenterteilung: **04.01.2017**
(21) Anmeldenummer: 14701415.3
(22) Anmeldetag: 27.01.2014
(51) Int. Cl.: D06F 58/02, D06F 58/28, D06F 25/00, D06F 33/02

(54) **TROCKNER MIT EINER VORRICHTUNG ZUR KONTROLLE EINES SCHLIESSZUSTANDES SEINER ZUGANGSTÜR, UND VERFAHREN ZU SEINEM BETRIEB**
DRYER WITH A DEVICE FOR CONTROLLING A CLOSED STATE OF AN ACCESS DOOR THEREOF, AND METHOD FOR OPERATING SAME
SÈCHE-LINGE ÉQUIPÉ D'UN DISPOSITIF DE CONTRÔLE DE L'ÉTAT FERMÉ DE LA PORTE ET PROCÉDÉ DE FONCTIONNEMENT

(30) Priorität: 31.01.2013 DE 102013201654
(43) Veröffentlichungstag der Anmeldung: 09.12.2015
(73) Patentinhaber: BSH Hausgeräte GmbH, 81739 München (DE)
(72) Erfinder: BACHE, Kai-Uwe, 10777 Berlin (DE); EDIGER, Rainer, 12351 Berlin (DE); SIMON, Marcus, 14612 Falkensee (DE)
(86) Internationale Anmeldenummer: PCT/EP2014/051536
(87) Internationale Veröffentlichungsnummer: WO 2014/118131

(56) Entgegenhaltungen:
- EP-A1- 1 775 369
- CN-Y- 201 180 229
- DE-A1-102006 052 428
- DE-A1-102007 031 886

## Beschreibung

Die Erfindung betrifft einen Trockner mit einem Gehäuse, einer Steuervorrichtung, einer Trommel für zu trocknende Wäschestücke, einer Zugangstür zur Trommel, einem Prozessluftkanal, in dem sich ein Prozessluftgebläse für die Beförderung der Prozessluft und eine Heizung zur Erwärmung der Prozessluft befinden, und einer Vorrichtung zur Kontrolle eines Schließzustandes der Zugangstür, welche einen Hall-Sensor und einen Magneten umfasst, von denen ein erstes Teil an der Zugangstür und ein zweites Teil am Gehäuse angebracht ist und ein Verfahren zu seinem Betrieb.

Ein solcher Wäschetrockner nebst Verfahren zu seinem Betrieb geht jeweils hervor aus jedem der Dokumente DE 10 2006 052 428 A1 und DE 10 2007 031 886 A1.

Die Erfindung betrifft insbesondere einen Wäschetrockner (hierin auch abgekürzt als "Trockner" bezeichnet) mit einem Gehäuse, einer Steuervorrichtung, einer Trommel für zu trocknende Wäschestücke, einer Zugangstür, einem Prozessluftkanal, in dem sich ein Prozessluftgebläse für die Beförderung der Prozessluft und eine Heizung zur Erwärmung der Prozessluft befinden, und einer Vorrichtung zur Kontrolle der Drehung der Trommel, sowie ein Verfahren zum Betrieb dieses Trockners.

In einem Trockner wird Luft (so genannte "Prozessluft") durch ein Prozessluftgebläse über eine Heizung in eine Trocknungskammer, welche die zu trocknenden Wäschestücke enthält, geleitet. Die heiße Prozessluft nimmt Feuchtigkeit aus den zu trocknenden Wäschestücken auf. Dabei wird in einem Ablufttrockner die feuchtwarme Prozessluft nach außen geleitet, beispielsweise in einen Aufstellraum. In einem Kondensationstrockner wird dagegen die feuchtwarme Prozessluft nach Durchgang durch die Trommel in einen Wärmetauscher geleitet, dem in der Regel ein Flusenfilter vorgeschaltet ist. In diesem Wärmetauscher (z.B. Wärmesenke einer Wärmepumpe oder Luft-Luft-Wärmetauscher) wird die feuchtwarme Prozessluft abgekühlt, so dass die in ihr enthaltene Feuchtigkeit kondensiert. Das dabei erhaltene Wasser (Kondensat) wird anschließend in der Regel in einem geeigneten Behälter gesammelt und die abgekühlte und getrocknete Prozessluft erneut der Heizung und anschließend der Trommel zugeführt.

Beim Betrieb eines solchen Wäschetrockners, der im Allgemeinen mit einer Trommel zur Aufnahme von zu trocknenden Wäschestücken ausgestattet ist, kann es aus verschiedenen Gründen zu einem Trommelstillstand kommen. Ursachen für einen Trommelstillstand können ein Riss des Antriebsriemens der Trommel, ein Ausfall des Antriebsmotors oder aber auch eine Blockade durch Wäschestücke sein. Bei Stillstand der Trommel kann es zu kritischen Zuständen kommen, beispielsweise zu einer lokalen Überhitzung, so dass beispielsweise die in der Trommel vorhandenen Wäschestücke Schaden nehmen können. Die von der Heizung herkommende heiße Prozessluft kann bei einem Trommelstillstand über unbewegte Wäschestücke fließen, so dass insbesondere die oberen Wäschestücke so stark erwärmt werden, dass an ihnen Schäden entstehen können. In diesem Fall sollte daher die Heizung ausgeschaltet werden.

Im Stand der Technik sind einige Methoden bekannt, mit denen ein Trommelstillstand detektiert werden kann, um dann geeignete Gegenmaßnahmen einzuleiten. Beispielsweise ist es bekannt, die Temperatur der Prozessluft am Ausgang der Trommel auszuwerten, wodurch Rückschlüsse auf einen möglichen Trommelstillstand und insbesondere einen Zustand der Wäsche in der Trommel gezogen werden können. Dies kann beispielsweise unter Verwendung von Bimetallschaltern und Thermosicherungen erfolgen, wobei bei einer zu hohen Temperatur der Prozessluft direkt Gegenmaßnahmen eingeleitet werden können, z.B. eine Unterbrechung des Stromkreises für die Heizung. Andererseits ist es bekannt, die von Temperatursensoren beispielsweise am Trommelausgang gemessene Temperatur der Prozessluft als Temperatursignal einer Steuervorrichtung des Wäschetrockners zuführen, wo diese unter Verwendung einer geeigneten Software zur Einleitung von Gegenmaßnahmen ausgewertet werden. Weiterhin sind mechanische Schalter wie Fliehkraft- oder Riemenriss-Kontrollschalter im Einsatz, welche den Antriebsmotor und Antriebsriemen für die Trommel als mögliche Ursa che für einen Trommelstillstand überwachen. Die bekannten Detektionsmethoden benutzen jedoch teilweise sensorische Elemente, die eine Abnutzung zeigen können oder sind teilweise empfindlich gegenüber Verschmutzungen oder verlangen eine komplexe Auswertelektronik.

Der Trocknungsprozess bei Wäschetrocknern wird im Allgemeinen in drei Phasen unterteilt. Dabei findet zuerst eine Aufheizphase statt, während der die Temperatur der Prozessluft ansteigt, bis ein bestimmter Temperaturwert erreicht wird. Darauf folgt eine quasistationäre Trocknungsphase, in der die Temperatur der Prozessluft im Wesentlichen konstant ist. Während dieser Phase erfolgt die hauptsächliche Trocknung der Wäschestücke. Der Trocknungsprozess wird dann mit einer Abkühlphase abgeschlossen, in der die Heizung im Allgemeinen abgeschaltet wird. Das Prozessluftgebläse bleibt während der Abkühlphase im Allgemeinen angeschaltet, um die in Trommel und Prozessluftkanal noch vorhandene thermische Restenergie auszunutzen. Da die Trocknungsprozesse sehr energieaufwendig sind, ist es von großem Interesse, den Energieverbrauch von Trocknern zu senken, um Kosten zu sparen und die Umwelt zu schonen. In diesem Zusammenhang ist es bekannt, die Aufheizphase, die gegenüber der darauffolgenden quasistationären Trocknungsphase in Hinblick auf den Energieverbrauch und die erzielte Trocknung von feuchten Wäschestücken ineffizienter ist, möglichst schnell abzuschließen. Bei diesen Phasen kommt einer genauen Regulierung der Trommeldrehzahl und der Feststellung eines eventuellen Trommelstillstandes eine große Bedeutung zu.

Die DE 10 2007 031 886 A1 beschreibt ein Haushaltsgerät, insbesondere ein wasserführendes Haushaltsgerät wie ein Geschirrspüler, mit einer Tür und einem Türstellungserfassungsmittel zum Erfassen einer geöffneten oder geschlossenen Türstellung. Das Türstellungserfassungsmittel ist insbesondere zur induktiven Erfassung ausgebildet und weist einen Permanentmagneten und einen Magnetschalter auf, wobei der Magnetschalter insbesondere ein Hall-Sensor ist.

Die DE 10 2008 043 613 B4 beschreibt ein Elektro-Haushaltsgerät mit einer Flüssigkeitszuführung, die mit einer Meßeinrichtung für die Menge der zugeführten Flüssigkeit versehen ist, wobei die Meßeinrichtung einen von der zugeführten Flüssigkeit bewegbaren Meßkörper umfasst. Darin wird beispielsweise ein Hall-Sensor eingesetzt.

Die DE 10 2006 052 428 A1 beschreibt ein Hausgerät zur Pflege von Wäschestücken mit einem Behälter zur Aufnahme der Wäschestücke, die über eine Beschickungsöffnung in einen Behälter einbringbar sind, welche Beschickungsöffnung durch eine Türe verschließbar ist, und einem Türkontaktschalter, der auf einem Schaltungsträger angeordnet ist, auf welchem eine Steuerelektronik des Hausgerätes angeordnet ist. Der Türkontaktschalter ist insbesondere als berührungslos arbeitender Schalter ausgebildet, z.B. als Reed-Schalter.

Vor diesem Hintergrund war es Aufgabe der vorliegenden Erfindung, einen Trockner mit einer Vorrichtung zur Kontrolle der Trommelbewegung aufzuzeigen, welcher die bekannten Nachteile vermindert und eine einfache Überwachung der Trommeldrehung und insbesondere eines Trommelstillstandes ermöglicht. Aufgabe der Erfindung war es auch, ein Verfahren zum Betrieb dieses Trockners aufzuzeigen.

Die Lösung dieser Aufgabe wird nach dieser Erfindung erreicht durch einen Trockner sowie ein Verfahren mit den Merkmalen des jeweiligen unabhängigen Patentanspruchs. Bevorzugte Ausführungsformen des erfindungsgemäßen Trockners und des erfindungsgemäßen Verfahrens sind in entsprechenden abhängigen Patentansprüchen aufgeführt. Bevorzugten Ausführungsformen des erfindungsgemäßen Verfahrens entsprechen bevorzugte Ausführungsformen des erfindungsgemäßen Trockners und umgekehrt, und dies auch dann, wenn dies hierin nicht explizit festgestellt ist.

Gegenstand der Erfindung ist somit ein Trockner mit einem Gehäuse, einer Steuervorrichtung, einer Trommel für zu trocknende Wäschestücke, einer Zugangstür zur Trommel, einem Prozessluftkanal, in dem sich ein Prozessluftgebläse für die Beförderung der Prozessluft und eine Heizung zur Erwärmung der Prozessluft befinden, und einer Vorrichtung zur Kontrolle eines Schließzustandes der Zugangstür, welche einen Hall-Sensor und einen Magneten umfasst, von denen ein erstes Teil an der Zugangstür und ein zweites Teil am Gehäuse angebracht ist. Bei Drehung der Trommel mit enthaltenen Wäschestücken die Zugangstür einem variierenden Druck von den Wäschestücken ausgesetzt ist, die Vorrichtung zur Kontrolle des Schließzustandes eine kontinuierliche Erfassung von Signalen des Hall-Sensors während der Drehung der Trommel gestattet und die Steuervorrichtung eingerichtet ist, um aus den kontinuierlich erfassten Signalen die Drehung der Trommel zu erkennen.

Hierbei wird im Hall-Sensor aufgrund eines sich ändernden Magnetfelds eine elektrische Spannung erzeugt. Ändert sich diese beispielsweise abrupt, was durch eine zeitliche Veränderung des Signals des Hall-Sensors feststellbar ist, ist dies ein Indiz für einen plötzlichen Trommelstillstand aufgrund einer plötzlich eingetretenen Störung.

"Kontinuierliche Erfassung von Signalen" bedeutet hierbei, dass der Hall-Sensor im Allgemeinen so ausgestaltet ist, dass er nicht nur einfach als Schalter bei Feststellung einer vorgegebenen Magnetfeldstärke fungiert, sondern auch mehr oder weniger kontinuierlich eine zeitliche Veränderung der Stärke eines Magnetfeldes feststellen kann. Dies ermöglicht es, Einflussfaktoren auf die Bewegung der Trommel und damit die Veränderung des Signals des Hall-Sensors untersuchen und regeln zu können.

Der Begriff "am Gehäuse angebracht" ist breit auszulegen. Damit soll insbesondere gemeint sein, dass besagtes zweites Teil (der Hall-Sensor oder der Magnet) an einer Stelle des Trockners im Bereich des Gehäuses angebracht ist, die Bewegungen der Trommel nicht mitmacht. So kann das zweite Teil direkt am Gehäuse oder an einer mit dem Gehäuse verbundenen Gerätekomponente angebracht sein. Beispielsweise könnte das zweite Teil auch auf einer Gerätekomponente wie z.B. einer Platine, auf der sich auch eine elektronische Auswerteeinheit für die Signale des Hall-Sensors befindet, angebracht sein.

In einer bevorzugten Ausführungsform des Trockners ist in der Steuervorrichtung ein Zusammenhang zwischen einem Signal des Hall-Sensors, im Allgemeinen ein Spannungswert (Hall-Spannung U^{Hall}), und einer Rotationsgeschwindigkeit der Trommel für verschiedene Beladungsmengen mit zu trocknenden Wäschestücken hinterlegt. Bei vergleichsweise geringen Beladungsmengen wird auch ein während der Drehung der Trommel auf die Zugangstür zur Trommel ausgeübter Druck vergleichsweise klein sein, so dass auch das entsprechende Signal des Hall-Sensors klein sein wird. Überdies werden im Allgemeinen die Bewegungen von Wäschestücken in einer Trommel und damit der durch diese auf die Zugangstür ausgeübte Druck durch die Größe und/oder Form der Wäschestücke beeinflusst. Vorzugsweise berücksichtigt daher der bei dieser Ausführungsform in der Steuereinrichtung hinterlegte Zusammenhang zusätzlich Größe und/oder Form der Wäschestücke.

Bei Drehungen der Trommel kommt es zu Bewegungen der Wäsche, die zu einem mehr oder weniger periodischen Verlauf des Druckes der Wäschestücke auf die Zugangstür führen, wobei die Periodizität im Wesentlichen durch die Rotationsgeschwindigkeit der Trommel gegeben ist. Außerdem führt die entsprechende Änderung des Magnetfeldes zu einem erhöhten Wert für das Signal des Hall-Sensors.

In einer bevorzugten Ausführungsform des erfindungsgemäßen Trockners werden daher eine Periodizität und/oder eine Größe der Signale des Hall-Sensors zur Feststellung eines Trommelstillstandes herangezogen werden können. Hierzu ist die Steuervorrichtung des Trockners entsprechend ausgebildet.

Es ist besonders bevorzugt, dass der Hall-Sensor am Gehäuse hinter einer im Wesentlichen kreisförmigen Zugangstür in einem Bereich von 45°, vorzugsweise von 30° um deren obersten Punkt oder deren untersten Punkt angebracht ist. Dies bedeutet insbesondere, dass der Hall-Sensor im Wesentlichen entweder am unteren Ende der Zugangstür oder am oberen Ende der Zugangstür vorteilhaft angebracht ist. Die Winkelangaben beziehen sich hierbei auf den Winkel, den eine durch den Mittelpunkt der Zugangstür sowie den Hall-Sensor gedachte Gerade mit einer senkrechten Achse bildet.

Ganz besonders bevorzugt ist es hierbei, dass der Hall-Sensor am Gehäuse hinter der im Wesentlichen kreisförmigen Zugangstür in einem Bereich von 30° um den obersten Punkt der Zugangstür angebracht ist.

Für die Erfindung sind besonders große Signale des Hall-Sensors vorteilhaft. Daher sind der Hall-Sensor und der Magnet möglichst nah benachbart. Außerdem sollte das Magnetfeld möglichst hoch sein.

Entsprechend ist ein Trockner bevorzugt, bei dem der Magnet an einer im Wesentlichen kreisförmigen Zugangstür in einem Bereich von 30° um deren obersten Punkt angebracht ist.

Ein Stillstand der Trommel während einer Trocknungsphase kann schädliche oder gefährliche Folgen haben und den Trockner sowie auch die darin enthaltenen Wäschestücke schädigen. Vorzugsweise ist daher die Steuervorrichtung ausgestaltet, um bei Feststellung eines Stillstands der Trommel eine Steuerungsmaßnahme durchzuführen. Beispielsweise führt hierzu die Steuervorrichtung eine Steuerungsmaßnahme aus, wenn das Hall-Signal keine vorgegebene Periodizität aufweist und/oder keinen vorgegebenen Signalwert U^{Hall}ₗᵢₘ für die Hall-Spannung erreicht. Die Steuerungsmaßnahme besteht vorteilhaft in einem Abschalten der Heizung.

Darüber hinaus ist es für einen Benutzer des Trockners wichtig, darüber informiert zu werden, dass beim Betrieb des Trockners eine Störung aufgetreten ist. Der erfindungsgemäße Trockner weist vorzugsweise eine optische und/oder akustische Anzeigevorrichtung für die Arbeitsweise, insbesondere das Zusammenwirken, von Hallsensor und Magneten auf. Hierbei ist der Begriff "Arbeitsweise" breit auszulegen und umfasst beispielsweise eine Anzeige eines Trommelstillstands oder einer Trommelbewegung, wobei ggf. Drehrichtung und/oder Drehzahl der Trommel angezeigt werden können.

In einer bevorzugten Ausführungsform weist der Trockner eine Anzeigevorrichtung auf, welche bei Erreichen oder Unterschreiten eines vorgegebenen Signals Uₛₑₜ des Hall-Sensors einen kritischen Zustand des Trockners anzeigen kann. Hierzu wird vorzugsweise eine optische Anzeigevorrichtung verwendet. Die Anzeigevorrichtung kann beispielsweise durch Ausgabe eines Textes oder durch Aufleuchten verschiedenfarbiger Leuchtdioden Informationen über den Betrieb des Trockners geben, beispielsweise in Ausführungsformen der Erfindung über den Ablauf eines erfindungsgemäßen Verfahrens mit vorgegebenen Drehzahlen und die Angabe eines Stillstands der Trommel.

Ein Benutzer des Trockners kann dann geeignete Gegenmaßnahmen einleiten, indem er selbst die Heizung ausschaltet oder einen Schaden an beispielsweise Antriebsriemen oder Antriebsmotor beseitigt.

Der erfindungsgemäße Trockner weist vorzugsweise einen Wärmetauscher auf, der besonders bevorzugt ein Luft-Luft-Wärmetauscher ist. In einer bevorzugten Ausführungsform der Erfindung weist der Trockner daher einen Luft-Luft-Wärmeaustauscher mit einem Kühlluftkanal auf, in dem ein Kühlluftgebläse angeordnet ist.

Auch ist es erfindungsgemäß bevorzugt, dass Hall-Sensor, Magnet und Steuervorrichtung ausgelegt sind, um einen geschlossenen oder geöffneten Zustand der Zugangstür festzustellen. Damit ist durch Verwendung eines Hall-Sensors eine umfassende Überwachung des Betriebes eines Trockners möglich.

Die Form des Hall Sensors sowie die Stärke des verwendeten Magnetfeldes werden im Allgemeinen auf die Platzierung und Größe der Trommel und der zu erwartenden Beladung d.h. Signale der sich bewegenden, drückenden Wäschestücke abgestellt sein. Außerdem werden Hall-Sensor und Magnet vorzugsweise so angeordnet, dass eine Bewegung des Hallsensors durch das verwendete Magnetfeld möglichst senkrecht zu den magnetischen Feldlinien erfolgt.

Die Größe der Signale des Hall-Sensors hängt von dem durch die Wäschestücke auf die Zugangstür ausgeübten Druck ab. Damit hängen die Größe der Signale des Hall-Sensors und damit die Empfindlichkeit der Kontrolle der Drehung der Trommel von der Beladungsmenge mit Wäschestücken ab. Die Beladungsmenge kann prinzipiell durch einen Benutzer des Trockners eingestellt werden und/oder vom Trockner automatisch bestimmt werden. Vorzugsweise weist der Trockner daher Mittel zur Bestimmung einer Beladung mit zu trocknenden Wäschestücken auf. Hierbei kann es sich beispielsweise um eine Waage handeln, welche die Gewichtszunahme der Trommel nach dem Einbringen von Wäschestücken anzeigt.

Trockner bedeutet hierin einen Trockner für Wäschestücke, wobei die Art des Wäschetrockners erfindungsgemäß nicht eingeschränkt ist und auch Waschtrockner, also Haushaltsgeräte zum Waschen und Trocknen von Wäsche, umfassen kann. Insbesondere sind Ablufttrockner und Kondensationstrockner gemeint, wobei Kondensationstrockner erfindungsgemäß bevorzugt sind.

Der verwendete Magnet kann ein Elektromagnet oder ein Dauermagnet sein. Vorzugsweise wird ein Dauermagnet verwendet. Der Magnet kann vorteilhaft von einer organischen oder anorganischen Schutzschicht umgeben sein, beispielsweise aus einem Kunststoff, der gegebenenfalls eine bestimmte Elastizität aufweist, also beispielsweise ein Elastomer.

Die Heizung ist im Allgemeinen eine elektrische Heizung oder eine Gasheizung, wobei eine elektrische Heizung bevorzugt verwendet wird. Entsprechend kann erfindungsgemäß eine Unterbrechung der Strom- oder der Gaszufuhr als Steuerungsmaßnahme vorgesehen sein.

Gegenstand der Erfindung ist außerdem ein Verfahren zum Betrieb eines Trockners mit einem Gehäuse, einer Steuervorrichtung, einer Trommel für zu trocknende Wäschestücke, einer Zugangstür zur Trommel, einem Prozessluftkanal, in dem sich ein Prozessluftgebläse für die Beförderung der Prozessluft und eine Heizung zur Erwärmung der Prozessluft befinden, und einer Vorrichtung zur Kontrolle eines Schließzustandes der Zugangstür, welche einen Hall-Sensor und einen Magneten umfasst, von denen ein erstes Teil an der Zugangstür und ein zweites Teil am Gehäuse angebracht ist, bei welchem Verfahren bei Drehung der Trommel mit enthaltenen Wäschestücken die Zugangstür einem variierenden Druck von den Wäschestücken ausgesetzt ist, die Vorrichtung zur Kontrolle des Schließzustandes Signale des Hall-Sensors während der Drehung der Trommel kontinuierlich erfasst und die Steuervorrichtung aus den kontinuierlich erfassten Signalen die Drehung der Trommel erkennt.

In einer bevorzugten Ausführungsform dieses Verfahrens wird der Trommelstillstand festgestellt, wenn das gemessene Signal des Hall-Sensors keine Periodizität aufweist und/oder keinen vorgegebenen Signalwert U^{Hall}ₗᵢₘ erreicht.

Weiterhin ist es bevorzugt, dass ein Antriebsmotor der Trommel und/oder die Trommel während des erfindungsgemäßen Verfahrens und insbesondere eines gesamten Trocknungsprogramms nur in einer Drehrichtung betrieben werden. Auf diese Weise werden ein durch einen Drehrichtungswechsel bedingter Verschleiß und Verlängerungen des Trocknungsprogramms vermieden.

Erfindungsgemäß kann vorteilhaft für die Aufheizphase, eine stationäre Trocknungsphase und eine Abkühlphase ein zeitabhängiges Drehzahlprofil für die Trommel vorgesehen und vorzugsweise in der Steuervorrichtung des Trockners hinterlegt sein. Im erfindungsgemä ßen Trockner kann dann nicht nur das Auftreten eines Trommelstillstandes überwacht werden, sondern die Realisierung dieses Drehzahlprofils auf einfache Weise überwacht und/oder realisiert werden.

Die Erfindung hat mehrere Vorteile. So kann die Bewegung der Trommel direkt überwacht und ein Trommelstillstand berührungslos festgestellt werden, so dass geeignete Gegenmaßnahmen eingeleitet werden können. Da die Erfindung eine berührungslose Methode zur Überwachung der Bewegung beinhaltet, kann es zu keiner Abnutzung an Sensoren kommen. Außerdem ermöglicht der erfindungsgemäße Trockner ein Verfahren, das unempfindlich gegenüber nichtmagnetischen Verschmutzungen ist. Schließlich ermöglicht die Erfindung eine Auswertung von Bewegungssignalen der Trommel, welche hierin insbesondere als Werte der Hall-Spannung gemessen werden, hinsichtlich weiterer für die Durchführung eines Trocknungsprozesses wichtiger Parameter. In bestimmten Ausführungsformen können prinzipiell die Beladungsmenge mit Wäschestücken und/oder die Verteilung und/oder die Form von Wäschestücken in der Trommel des Trockners festgestellt werden. Insgesamt ergeben sich durch die vorliegende Erfindung weitere Möglichkeiten zur Steuerung eines Trockners.

Weitere Einzelheiten der Erfindung ergeben sich aus der nachfolgenden Beschreibung eines nicht einschränkenden Ausführungsbeispiels, in dem ein erfindungsgemäßes Verfahren zu seinem Betrieb durchgeführt werden kann. Dabei wird Bezug auf die einzige Figur der beigefügten Zeichnung genommen.

Die einzige Figur zeigt einen senkrechten Schnitt durch einen Trockner gemäß einer Ausführungsform, in welcher der Trockner als Kondensationstrockner ausgestaltet ist, wobei die Pfeile die Fließrichtung der Prozessluft anzeigen. Andere Ausführungsformen sind denkbar.

Der Trockner 1 weist eine um eine horizontale Achse 22 drehbare Trommel 3 für die Aufnahme von zu trocknenden, hier nicht gezeigten, Wäschestücken auf. Innerhalb der Trommel 3 sind Mitnehmer 5 zur Bewegung der Wäschestücke während einer Trommeldrehung angebracht. Die Prozessluft wird im Prozessluftkanal 2 mittels eines Prozessluftgebläses 6 über einen Luft-Luft-Wärmetauscher 14 und eine elektrische Heizung 4 durch die Trommel 3 geführt. Dabei wird von der elektrischen Heizung 4 erwärmte Luft durch den Trommeleingang 19 von hinten, d.h. von der einer Tür 12 gegenüber liegenden Seite der Trommel 3, durch deren gelochten Boden in die Trommel 3 geleitet.

Nach Austritt aus der Trommel 3 strömt die mit Feuchtigkeit beladene Prozessluft durch die Befüllöffnung der Trommel 3 durch ein Flusensieb 11 innerhalb einer die Befüllöffnung verschließenden Tür 12. Anschließend wird der Prozessluftstrom in der Tür 12 nach unten durch den Trommelausgang 18 in den Prozessluftkanal 2 umgelenkt und zum Luft-Luft-Wärmetauscher 14 geleitet, durch den Kühlluft in einem Kühlluftkanal 15 mittels eines Kühlluftgebläses 16 befördert werden kann. Im Luft-Luft-Wärmetauscher 14 kondensiert infolge Abkühlung ein mehr oder weniger großer Teil der von der Prozessluft aus den Wäschestücken aufgenommenen Feuchtigkeit und wird in einer Kondensatwanne 17 aufgefangen.

Die Steuerung des Trockners erfolgt über eine Steuervorrichtung 8, die vom Benutzer über eine Bedieneinheit 7 geregelt werden kann.

Bei der in der Fig. gezeigten Ausführungsform ist an einer Zugangstür 12 für die Trommel 3 ein Magnet 20 angebracht, der im Zusammenwirken mit einem am Gehäuse 24 des Trockners 1, insbesondere im Bereich des obersten Punktes 25, angebrachten Hall-Sensor 21 eine Überwachung der Drehbewegung der Trommel 3 realisieren kann, da in diesem aufgrund eines sich ändernden Magnetfelds eine elektrische Spannung erzeugt wird. Bei einer Drehung der Trommel 3 gelangen nämlich Wäschestücke (hier nicht gezeigt) an die Zugangstür 12. Diese Wäschestücke drücken an die Zugangstür, auch als Trommeltür bezeichenbar, 12, so dass sich die Zugangstür 12 in Abhängigkeit von einer Drehung der Trommel etwas bewegt. Insbesondere findet eine Bewegung der Trommeltür 12 relativ zum Gehäuse 24 des Trockners 1 statt. Ein bei dieser Ausführungsform am Gehäuse 24 oberhalb der Trommeltür 12 angebrachter Hall-Sensor 21 ist somit infolge des die Bewegungen der Trommeltür 12 mitmachenden Magneten 20 einem sich zeitlich ändernden Magnetfeld ausgesetzt. Das Magnetfeld des dem Hall-Sensor 21 benachbarten Magneten 20 erzeugt im Hall-Sensor 21 einen der Stärke des Magnetfeldes entsprechenden Spannungswert, eine sogenannte Hall-Spannung. Zeitlich variierende Änderungen des Magnetfeldes erzeugen entsprechende Änderungen der Hall-Spannung als dem Signal des Hall-Sensors. Bei der Drehung der Trommel 3 üben die Wäschestücke in Abhängigkeit von Ihrer Menge sowie ihrer Verteilung in der Trommel 3 einen variierenden Druck auf die Trocknertür aus, so dass sich Zugangstür 12 und der an dieser befestigte Magnet 20 entsprechend bewegen und im Hall-Sensor 21 entsprechende Hall-Spannungen erzeugen. Größe und zeitliche Änderung der Hall-Spannung können somit zur Überwachung der Drehung der Trommel 3 herangezogen werden. Dreht sich beispielsweise die Trommel 3 mit einer bestimmten Drehzahl, so zeigt die gemessene Hall-Spannung eine der Drehzahl entsprechende Periodizität. Das Vorliegen einer Periodizität ist somit ein Anzeichen für eine sich drehende Trommel. Entsprechend ist das Fehlen einer Periodizität bei den gemessenen Werten der Hall-Spannung ein Indiz für einen Trommelstillstand. Bei der hier gezeigten Ausführungsform wird bei einem festgestellten Trommelstillstand als Kontrollmaßnahme die elektrische Heizung 4 abgeschaltet und der Trommelstillstand zudem auf einer Anzeigevorrichtung 23 optisch und/oder akustisch angezeigt.

Die Bewegungen der Wäsche und damit die Bewegungen der Zugangstür 12 hängen von der Beladungsmenge der Trommel 3 mit Wäschestücken ab. Bei geringeren Beladungsmengen werden daher kleinere Werte der Hall-Spannung gemessen, die unter Umständen eine Auswertung in Hinblick auf die Bewegung der Trommel 3 erschweren. Bei der hier gezeigten Ausführungsform ermöglichen daher Temperatursensoren eine für niedrige Beladungen mit Wäschestücken vorteilhafte ergänzende Methode zur Feststellung eines Trommelstillstandes. Hierzu sind zwei Temperatursensoren 9, 10, ein Temperatursensor 9 am Trommelausgang 18 und ein Temperatursensor 10 am Trommeleingang 19, mit der Steuervorrichtung 8 verbunden. Ein starker Temperaturanstieg deutet hierbei auf einen Trommelstillstand. In der Steuervorrichtung 8 ist hinterlegt, bis zu welcher Beladungsmenge eine zusätzliche Überwachung der Trommelbewegung durch diese Temperatursensoren erfolgen soll.

Der eingesetzte Hall-Sensor kann generell zur Steuerung des Trockners eingesetzt werden. Steuerung des Trockners bedeutet beispielsweise, dass eine Drehzahl und Drehrichtung der Trommel mittels der gemessenen Hall-Spannung festgestellt und zur Modifikation eines Trocknungsprogrammes herangezogen werden kann. Andererseits ist es bei dem erfindungsgemäßen Trockner möglich, die Einhaltung einer vorgegebenen Drehzahl der Trommel 3 zu überwachen, indem bei einer durch Auswertung der Hall-Spannung durch die Steuervorrichtung 8 festgestellten Abweichung von der vorgegebenen Drehzahl die Steuervorrichtung 8 durch eine entsprechende Ansteuerung des Antriebsmotors 13 eine Änderung der Drehzahl der Trommel 3 vornehmen kann. Der Antriebsmotor 13 ist bei dieser Ausführungsform ein bürstenloser Gleichstrommotor (BLDC).

### Bezugszeichenliste

- 1: Trockner
- 2: Prozessluftkanal
- 3: Trommel
- 4: (Elektrische) Heizung
- 5: Mitnehmer
- 6: Prozessluftgebläse
- 7: Bedieneinheit
- 8: Steuervorrichtung
- 9: Temperatursensor am Trommelausgang
- 10: Temperatursensor am Trommeleingang
- 11: Flusensieb
- 12: Tür, Zugangstür
- 13: Antriebsmotor
- 14: Wärmetauscher; Luft-Luft-Wärmetauscher
- 15: Kühlluftkanal
- 16: Kühlluftgebläse
- 17: Kondensatwanne
- 18: Trommelausgang
- 19: Trommeleingang
- 20: Magnet, insbesondere Dauermagnet
- 21: Hall-Sensor
- 22: Drehachse der Trommel
- 23: Optische und/oder akustische Anzeigevorrichtung
- 24: Gehäuse (des Trockners), insbesondere Vorderwand
- 25: Oberster Punkt der Zugangstür
- 26: Unterster Punkt der Zugangstür
- 27: Mittel zur Ermittlung der Beladung mit Wäschestücken; hier: Waage

## Patentansprüche

1. Trockner (1) mit einem Gehäuse (24), einer Steuervorrichtung (8), einer Trommel (3) für zu trocknende Wäschestücke, einer Zugangstür (12) zur Trommel (3), einem Prozessluftkanal (2), in dem sich ein Prozessluftgebläse (6) für die Beförderung der Prozessluft und eine Heizung (4) zur Erwärmung der Prozessluft befinden, und einer Vorrichtung (20,21) zur Kontrolle eines Schließzustandes der Zugangstür (12), welche einen Hall-Sensor (21) und einen Magneten (20) umfasst, von denen ein erstes Teil (20,21) an der Zugangstür (12) und ein zweites Teil (20,21) am Gehäuse (24) angebracht ist, **dadurch gekennzeichnet, dass** bei Drehung der Trommel (3) mit enthaltenen Wäschestücken die Zugangstür (12) einem variierenden Druck von den Wäschestücken ausgesetzt ist, die Vorrichtung (20,21) zur Kontrolle des Schließzustandes eine kontinuierliche Erfassung von Signalen des Hall-Sensors (21) während der Drehung der Trommel (3) gestattet und die Steuervorrichtung (8) eingerichtet ist, um aus den kontinuierlich erfassten Signalen die Drehung der Trommel (3) zu erkennen.

2. Trockner (1) nach Anspruch 1, **dadurch gekennzeichnet, dass** in der Steuervorrichtung (8) ein Zusammenhang zwischen einem Signal des Hall-Sensors (21) und einer Rotationsgeschwindigkeit der Trommel (3) für verschiedene Beladungsmengen mit zu trocknenden Wäschestücken hinterlegt ist.

3. Trockner (1) nach Anspruch 2, **dadurch gekennzeichnet, dass** der hinterlegte Zusammenhang zusätzlich Größe und/oder Form der Wäschestücke berücksichtigt.

4. Trockner (1) nach einem der Ansprüche 1 bis 3, **dadurch gekennzeichnet, dass** eine Periodizität und/oder eine Größe der Signale des Hall-Sensors (21) zur Feststellung eines Trommelstillstandes herangezogen werden können.

5. Trockner (1) nach einem der Ansprüche 1 bis 4, **dadurch gekennzeichnet, dass** der Hall-Sensor (21) am Gehäuse (24) hinter einer im Wesentlichen kreisförmigen Zugangstür (12) in einem Bereich von 45° um deren obersten Punkt (25) oder deren untersten Punkt (26) angebracht ist.

6. Trockner (1) nach Anspruch 5, **dadurch gekennzeichnet, dass** der Hall-Sensor (21) am Gehäuse (24) hinter der im Wesentlichen kreisförmigen Zugangstür (12) in einem Bereich von 30° um den obersten Punkt (25) der Zugangstür (12) angebracht ist.

7. Trockner nach einem der Ansprüche 1 bis 6, **dadurch gekennzeichnet, dass** der Magnet (20) an einer im Wesentlichen kreisförmigen Zugangstür (12) in einem Bereich von 30° um deren obersten Punkt (25) angebracht ist.

8. Trockner (1) nach einem der Ansprüche 1 bis 7, **dadurch gekennzeichnet, dass** die Steuervorrichtung (8) ausgestaltet ist, um bei Feststellung eines Stillstands der Trommel (3) eine Steuerungsmaßnahme durchzuführen.

9. Trockner (1) nach Anspruch 8, **dadurch gekennzeichnet, dass** die Steuervorrichtung (8) eine Steuerungsmaßnahme ausführt, wenn das Hall-Signal keine vorgegebene Periodizität aufweist und/oder keinen vorgegebenen Signalwert U^{Hall}ₗᵢₘ erreicht.

10. Trockner (1) nach einem der Ansprüche 8 und 9, **dadurch gekennzeichnet, dass** die Steuerungsmaßnahme in einem Abschalten der Heizung (4) besteht.

11. Trockner (1) nach einem der Ansprüche 1 bis 10, **dadurch gekennzeichnet, dass** der Trockner (1) eine optische und/oder akustische Anzeigevorrichtung (23) für die Arbeitsweise des Hall-Sensors (21) aufweist.

12. Trockner (1) nach einem der Ansprüche 1 bis 11, **dadurch gekennzeichnet, dass** der Hall-Sensor (21), der Magnet (20) und die Steuervorrichtung (8) ausgelegt sind, um einen geschlossenen oder geöffneten Zustand der Zugangstür (12) festzustellen.

13. Trockner (1) nach einem der Ansprüche 1 bis 12, **dadurch gekennzeichnet, dass** der Trockner (1) Mittel zur Bestimmung einer Beladung mit zu trocknenden Wäschestücken aufweist.

14. Verfahren zum Betrieb eines Trockners (1) mit einem Gehäuse (24), einer Steuervorrichtung (8), einer Trommel (3) für zu trocknende Wäschestücke, einer Zugangstür (12) zur Trommel (3), einem Prozessluftkanal (2), in dem sich ein Prozessluftgebläse (6) für die Beförderung der Prozessluft und eine Heizung (4) zur Erwärmung der Prozessluft befinden, und einer Vorrichtung (20,21) zur Kontrolle eines Schließzustandes der Zugangstür (12), welche einen Hall-Sensor (21) und einen Magneten (20) umfasst, von denen ein erstes Teil (20,21) an der Zugangstür (12) und ein zweites Teil (20,21) am Gehäuse (24) angebracht ist, **dadurch gekennzeichnet, dass** bei Drehung der Trommel (3) mit enthaltenen Wäschestücken die Zugangstür (12) einem variierenden Druck von den Wäschestücken ausgesetzt ist, die Vorrichtung (20,21) zur Kontrolle des Schließzustandes Signale des Hall-Sensors (21) während der Drehung der Trommel (3) kontinuierlich erfasst und die Steuervorrichtung (8) aus den kontinuierlich erfassten Signalen die Drehung der Trommel (3) erkennt.

15. Verfahren nach Anspruch 14, **dadurch gekennzeichnet, dass** der Trommelstillstand festgestellt wird, wenn das gemessene Signal des Hall-Sensors (21) keine Periodizität aufweist und/oder keinen vorgegebenen Signalwert U^{Hall}ₗᵢₘ erreicht.

## Claims

1. Dryer (1) with a housing (24), a control device (8), a drum (3) for items of laundry to be dried, an access door (12) to the drum (3), a process air duct (2), in which a process air fan (6) for conveying the process air and a heater (4) for heating the process air are disposed, and a device (20, 21) for monitoring a closed state of the access door (12), which comprises a Hall sensor (21) and a magnet (20), of which a first part (20, 21) is attached to the access door (12) and a second part (20, 21) is attached to the housing (24), **characterised in that** when the drum (3) with items of laundry contained therein is rotated, the access door (12) is exposed to a varying pressure from the items of laundry, the device (20, 21) for monitoring the closed state permits a continuous detection of signals of the Hall sensor (21) during the rotation of the drum (3) and the control device (8) is set up to identify the rotation of the drum (3) from the continuously detected signals.

2. Dryer (1) according to claim 1, **characterised in that** a connection between a signal of the Hall sensor (21) and a speed of rotation of the drum (3) is stored in the control device (8) for various load quantities with items of laundry to be dried.

3. Dryer (1) according to claim 2, **characterised in that** the stored connection also takes into account the size and/or shape of the items of laundry.

4. Dryer (1) according to one of claims 1 to 3, **characterised in that** a periodicity and/or a magnitude of the signals of the Hall sensor (21) can be used to establish a drum standstill.

5. Dryer (1) according to one of claims 1 to 4, **characterised in that** the Hall sensor (21) is attached to the housing (24) behind an essentially circular access door (12) in a range of 45° about its topmost point (25) or its lowermost point (26).

6. Dryer (1) according to claim 5, **characterised in that** the Hall sensor (21) is attached to the housing (24) behind the essentially circular access door (12) in a range of 30° about the topmost point (25) of the access door (12).

7. Dryer according to one of claims 1 to 6, **characterised in that** the magnet (20) is attached to an essentially circular access door (12) in a range of 30° about its topmost point (25).

8. Dryer (1) according to one of claims 1 to 7, **characterised in that** the control device (8) is designed to perform a control measure when a standstill of the drum (3) is established.

9. Dryer (1) according to claim 8, **characterised in that** the control device (8) executes a control measure if the Hall signal does not have a predetermined periodicity and/or does not reach a predetermined signal value *U^{Hall}ₗᵢₘ.*

10. Dryer (1) according to one of claims 8 and 9, **characterised in that** the control measure consists in switching off the heater (4).

11. Dryer (1) according to one of claims 1 to 10, **characterised in that** the dryer (1) has an optical and/or acoustic display device (23) for the mode of operation of the Hall sensor (21).

12. Dryer (1) according to one of claims 1 to 11, **characterised in that** the Hall sensor (21), the magnet (20) and the control device (8) are designed to establish a closed or opened state of the access door (12).

13. Dryer (1) according to one of claims 1 to 12, **characterised in that** the dryer (1) has means for determining a load with items of laundry to be dried.

14. Method for operating a dryer (1) with a housing (24), a control device (8), a drum (3) for items of laundry to be dried, an access door (12) to the drum (3), a process air duct (2), in which a process air fan (6) for conveying the process air and a heater (4) for heating the process air are disposed, and a device (20, 21) for monitoring a closed state of the access door (12), which comprises a Hall sensor (21) and a magnet (20), of which a first part (20, 21) is attached to the access door (12) and a second part (20, 21) is attached to the housing (24), **characterised in that** when the drum (3) with items of laundry contained therein is rotated, the access door (12) is exposed to a varying pressure from the items of laundry, the device (20, 21) for monitoring the closed state continuously detects signals of the Hall sensor (21) during the rotation of the drum (3) and the control device (8) identifies the rotation of the drum (3) from the continuously detected signals.

15. Method according to claim 14, **characterised in that** the drum standstill is established if the measured signal of the Hall sensor (21) has no periodicity and/or does not reach a predetermined signal value *U^{Hall}ₗᵢₘ.*

## Revendications

1. Sèche-linge (1) comprenant un boîtier (24), un dispositif de commande (8), un tambour (3) pour des pièces de linge à sécher, une porte d'accès (12) au tambour (3), un canal d'air de processus (2) dans lequel se trouvent un ventilateur (6) d'air de processus pour le transport de l'air de processus et un chauffage (4) destiné à échauffer l'air de processus, et comprenant un dispositif (20, 21) destiné au contrôle d'un état de fermeture de la porte d'accès (12), lequel comprend un capteur de Hall (21) et un aimant (20), dont une première partie (20, 21) est placée sur la porte d'accès (12) et une deuxième partie (20, 21) est placée sur le boîtier (24), **caractérisé en ce que** lors de la rotation du tambour (3) avec des pièces de linge qui y sont contenues, la porte d'accès (12) est exposée à une pression variante des pièces de linge, **en ce que** le dispositif (20, 21) destiné au contrôle de l'état de fermeture permet une détection continue de signaux du capteur de Hall (21) pendant la rotation du tambour (3) et **en ce que** le dispositif de commande (8) est configuré pour reconnaître la rotation du tambour (3) à partir des signaux détectés en continu.

2. Sèche-linge (1) selon la revendication 1, **caractérisé en ce qu'**un rapport entre un signal du capteur de Hall (21) et une vitesse de rotation du tambour (3) est mémorisé dans le dispositif de commande (8) pour différentes quantités de chargement avec des pièces de linge à sécher.

3. Sèche-linge (1) selon la revendication 2, **caractérisé en ce que** le rapport mémorisé prend en considération en outre la grandeur et/ou la forme des pièces de linge.

4. Sèche-linge (1) selon l'une quelconque des revendications 1 à 3, **caractérisé en ce qu'**une périodicité et/ou une grandeur des signaux du capteur de Hall (21) peuvent être prises en considération pour constater une immobilisation du tambour.

5. Sèche-linge (1) selon l'une quelconque des revendications 1 à 4, **caractérisé en ce que** le capteur de Hall (21) est placé sur le boîtier (24) derrière une porte d'accès (12) essentiellement circulaire, dans une plage de 45° autour du point supérieur (25) de celle-ci ou du point inférieur (26) de celle-ci.

6. Sèche-linge (1) selon la revendication 5, **caractérisé en ce que** le capteur de Hall (21) est placé sur le boîtier (24) derrière la porte d'accès (12) essentiellement circulaire, dans une plage de 30° autour du point supérieur (25) de la porte d'accès (12).

7. Sèche-linge (1) selon l'une quelconque des revendications 1 à 6, **caractérisé en ce que** l'aimant (20) est placé sur une porte d'accès (12) essentiellement circulaire, dans une plage de 30° autour du point supérieur (25) de celle-ci.

8. Sèche-linge (1) selon l'une quelconque des revendications 1 à 7, **caractérisé en ce que** le dispositif de commande (8) est conçu pour réaliser une mesure de commande lors de l'établissement d'une immobilisation du tambour (3).

9. Sèche-linge (1) selon la revendication 8, **caractérisé en ce que** le dispositif de commande (8) réalise une mesure de commande lorsque le signal de Hall ne présente pas de périodicité prédéfinie et/ou n'atteint pas de valeur de signal prédéfinie U^{Hall}ₗᵢₘ.

10. Sèche-linge (1) selon la revendication 8 ou 9 **caractérisé en ce que** la mesure de commande consiste en un arrêt du chauffage (4).

11. Sèche-linge (1) selon l'une quelconque des revendications 1 à 10, **caractérisé en ce que** le sèche-linge (1) présente un dispositif d'indication (23) visuelle et/ou acoustique pour le mode de fonctionnement du capteur de Hall (21).

12. Sèche-linge (1) selon l'une quelconque des revendications 1 à 11, **caractérisé en ce que** le capteur de Hall (21), l'aimant (20) et le dispositif de commande (8) sont conçus pour constater un état fermé ou ouvert de la porte d'accès (12).

13. Sèche-linge (1) selon l'une quelconque des revendications 1 à 12, **caractérisé en ce que** le sèche-linge (1) présente des moyens de détermination d'un chargement avec des pièces de linge à sécher.

14. Procédé de fonctionnement d'un sèche-linge (1) comprenant un boîtier (24), un dispositif de commande (8), un tambour (3) pour des pièces de linge à sécher, une porte d'accès (12) au tambour (3), un canal d'air de processus (2) dans lequel se trouvent un ventilateur (6) d'air de processus pour le transport de l'air de processus et un chauffage (4) destiné à échauffer l'air de processus, et comprenant un dispositif (20, 21) destiné au contrôle d'un état de fermeture de la porte d'accès (12), lequel comprend un capteur de Hall (21) et un aimant (20), dont une première partie (20, 21) est placée sur la porte d'accès (12) et une deuxième partie (20, 21) est placée sur le boîtier (24), **caractérisé en ce que** lors de la rotation du tambour (3) avec des pièces de linge qui y sont contenues, la porte d'accès (12) est exposée à une pression variant des pièces de linge, **en ce que** le dispositif (20, 21) destiné au contrôle de l'état de fermeture détecte en continu des signaux du capteur de Hall (21) pendant la rotation du tambour (3) et **en ce que** le dispositif de commande (8) reconnaît la rotation du tambour (3) à partir des signaux détectés en continu.

15. Procédé selon la revendication 14, **caractérisé en ce que** l'immobilisation du tambour est établie lorsque le signal mesuré du capteur de Hall (21) ne présente pas de périodicité et/ou n'atteint pas de valeur de signal prédéfinie U^{Hall}ₗᵢₘ.
